# EUROPÄISCHE PATENTSCHRIFT

(11) **EP 0 119 548 B1**
(45) Veröffentlichungstag und Bekanntmachung des Hinweises auf die Patenterteilung: **10.08.1988**
(21) Anmeldenummer: 84102425.0
(22) Anmeldetag: 07.03.1984
(51) Int. Cl.: B41M 5/035, B41M 1/30

(54) **Verfahren zum Bedrucken eines Substrates nach dem Transferdruckverfahren**
Process for printing on supports by the transfer process
Procédé pour l'impression d'un substrat par transfert

(30) Priorität: 21.03.1983 DE 3310120
(43) Veröffentlichungstag der Anmeldung: 26.09.1984
(73) Patentinhaber: Nortech Chemie GmbH & Co. KG, D-2000 Hamburg 73 (DE)
(72) Erfinder: Schulzen, Herbert, Dipl.-Ing., D-6208 Bad Schwalbach 3 (DE); Schliessmann, Kurt, D-6054 Obertshausen (DE); Köhler, Wolfgang, D-6108 Weiterstadt 2 (DE)
(74) Vertreter: Weber, Dieter, Dr.

(56) Entgegenhaltungen:
- EP-A- 0 014 901
- US-A- 3 745 586

## Beschreibung

Die Erfindung betrifft ein Verfahren zum Bedrucken eines Substrates mit einer gegenüber den Druckfarben affinen Kunststoffoberfläche nach dem Transferdruckverfahren unter Auflegen eines mit bei den Verfahrensbedingungen sublimierbaren Farbstoffen bedruckten Hilfsträgers auf die Kunststoffoberfläche und Übertragung der Farbstoffe in die Kunststoffoberfläche.

Beispielsweise aus DE-OSen 1 771 812, 2 337 798, 2 436 783 und 2 458 660 ist es bekannt, Textilstoffe nach dem sogenannten Transferdruckverfahren zu bedrucken, indem Hilfsträger, inbesondere aus Papier oder Aluminiumfolie, mit sublimierbaren Farbstoffen unter Verwendung von Bindemitteln bedruckt und die so bedruckten Hilfsträger ihrerseits zum Bedrucken der Textilien verwendet werden. Hierbei werden die Hilfsträger mit der bedruckten Seite auf die zu bedruckenden Textilien gelegt, wonach durch Erhitzen des Hilfsträgers auf der nicht bedruckten Seite etwa auf 160 bis 220° C die Farbstoffe auf das Textilmaterial sublimiert werden. Wenn das Textilmaterial aus Baumwollgewebe besteht, werden gemäß den genannten Veröffentlichungen spezielle Maßnahmen angewendet, um die Farbstoffe auf der Baumwolle zu binden.

Aus der DE-OS-2 642 350 ist es auch bereits bekannt, hitzebeständige Flächengebilde, die als solche die sublimierbaren Farbstoffe nicht annehmen, wie beispielsweise Holz, Metalle, bestimmte Kunststoffe, Glas, Keramikmaterialien, Kunststofferzeugnisse oder dergleichen, nach dem Transferdruckverfahren zu bedrucken, indem man solche Substrate vor oder gleichzeitig mit dem Transferdruck mit einer Oberflächenschicht aus einem thermoplastischen Kunststoff versieht, der sich mit der Oberfläche des Substrates verbindet und die sublimierbaren Farbstoffe aufnimmt. Aus der FR-PS-2 230 794 und der GB-PS-1 517 832 sind ähnliche Verfahren bekannt, bei denen das Substrat mit einem Epoxyharz bzw. einem gehärteten ungesättigten Polyesterharz beschichtet wird. Gemäß der EP-OS-14901 wird das Substrat mit einem vernetzten Duroplasten aus der Gruppe der Phenoplasten, Aminoplasten, Polyester, Polyphenylensulfidharze, Silikonharze, Acrylatharze, Alkydharze, Polyäthylensulfidharze und/oder ungesättigten Polyesterharze beschichtet, und als sublimierbare Farbstoffe werden hochmolekulare Dispersionsfarbstoffe mit Molekulargewichten zwischen 340 und 1000 eingesetzt.

Kennzeichnend für alle diese bekannten Verfahren ist, daß die Übertragung der Farbstoffe durch Sublimation von dem Hilfsträger auf und in die Oberfläche des Substrates mit Hilfe von Wärmestrahlung erfolgte, die von einer äußeren Wärmequelle zugeführt wurde. Dies ist insofern nachteilig, als aufwendige und raumeinnehmende Heizeinrichtungen erforderlich waren, insbesondere wenn in kontinuierlicher Arbeitsweise gearbeitet werden sollte, wie Tunnelöfen oder dergleichen. Die nach dem Stand der Technik erforderlichen Verweilzeiten des Hilfsträgers auf dem Substrat waren relativ lang, so daß große Umdruckgeschwindigkeiten in kontinuierlicher Arbeitsweise nicht erreichbar waren.

Die der Erfindung zugrundeliegende Aufgabe bestand nun darin, das Transferdruckverfahren ohne Anwendung von Wärmestrahlung und mit möglichst kurzen Verweilzeiten des Hilfsträgers auf dem Substrat durchführen zu können.

Überraschenderweise wurde nun festgestellt, daß die Übertragung sublimierbarer Farbstoffe in die Kunststoffbeschichtung eines Substrates auch mit elektromagnetischen Wellen erzielt werden kann, wobei kurze Verweilzeiten ausreichen, die es ermöglichen, das Transferdruckverfahren mit hoher Durchsatzgeschwindigkeit in kontinuierlicher Weise zu betreiben.

Erfindungsgemäß ist das eingangs geschilderte Verfahren dadurch gekennzeichnet, daß man die unbedruckte Rückseite des Hilfsträgers mit einem Laserstrahl einer Intensität behandelt, die ausreicht, die Farbstoffe wenigstens teilweise in die Kunststoffbeschichtung des Substrates eindringen zu lassen. Zweckmäßig verwendet man einen Laserstrahl solcher Intensität und behandelt solange, daß der, ililfsträger eine Temperatur zwar unterhalb seines Flammpunktes oder Zersetzungspunktes, aber möglichst nahe derselben erhält.

Dieses Verfahren reduziert den-apparativen Aufwand und den Raumbedarf für die Umdruckeinrichtungen erheblich, insbesondere bei kontinuierlicher Arbeitsweise mit großen Durchsatzgeschwindigkeiten, da in diesen Fällen Tunnelöfen oder andere raumeinnehmende Anlagen erforderlich waren, um die schnell vorwärts bewegten Substrate auf die erforderliche Temperatur zu bringen. Selbst im Falle, daß beim erfindungsgemäßen Verfahren ein die Laserstrahlwirkung unterstützendes Vorerwärmen angewendet wird, steht der hierfür erforderliche apparative Aufwand in keinem Verhältnis zu dem Aufwand bisher erforderlicher Vorheizeinrichtungen.

Wenn andererseits nach bekannten Verfahren ohne Vorerhitzen des Substrates nur mit rückseitigem Erhitzen des Hilfsträgers gearbeitet wurde, waren erhebliche Erhitzungszeiten erforderlich, die ein Arbeiten mit großen Durchsatzgeschwindigkeiten verboten. Gegenüber solchen Verfahren hat das vorliegende Verfahren den Vorteil, daß man in kontinuierlicher Arbeitsweise mit hohen Durchsatzgeschwindigkeiten umdrucken kann.

Das erfindungsgemäße Verfahren kommt ganz ohne Vorheizbehandlung aus, doch kann es je nach der Beschaffenheit der Substratoberfläche vorteilhaft sein, diese vor der Laserstrahlbehandlung auf eine Temperatur unterhalb der Sublimationstemperatur der Farbstoffe vorzuwärmen, um so das Eindringen der sublimierenden Farbstoffmoleküle in die Oberflächenschicht des Substrates zu erleichtern. Das Vorwärmen kann in einfacher Weise beispielsweise mit Hilfe von Infrarotstrahlern erfolgen.

Der mit hoher Intensität auf die Farbstoffe der Hilfsträgerbedruckung auftreffende, den Hilfsträger von der Rückseite her durchdringende Laserstrahl versetzt die Farbstoffmoleküle in Wärmebewegung, die ausreicht, die Farbstoffmoleküle augenblicklich auf die Oberfläche des Substrates sublimieren zu lassen. Da der Laserstrahl gleichzeitig auch die Oberflächenschicht des Substrates, die aus einem organischen Kunststoff besteht, in Molekülbewegung versetzt, ohne sie so erweichen zu lassen, daß sie an dem Hilfsträger anklebt, bleiben die Farbstoffmoleküle nicht auf der Oberfläche des Substrates, sondern dringen in die aus Kunststoff bestehende Oberflächenschicht des Substrates ein, wo sie abriebfest verankert werden.

Die Vorgänge spielen sich in kürzester Zeit ab, wobei, wie erwähnt, das Eindringen der Farbstoffmoleküle- in die Substratoberfläche durch Vorwärmen der Substratoberfläche erleichtert werden kann, so daß die Verweilzeiten des Hilfsträgers auf der Substratoberfläche sehr kurz gehalten werden können. Breit gesagt, kann man sagen, daß die Verweilzeit zwischen 0,001 und 10 Sek., vorzugsweise zwischen 0,001 und 1 Sek. und besonders zwischen 0,01 und 0,1 Sek. liegt.

Wenn im Zusammenhang mit dieser Erfindung von Substraten mit einer Kunststoffoberfläche die Rede ist, so kann es sich dabei um Gegenstände handeln, die vollständig aus Kunststoff bestehen, wie beispielsweise solche aus Polymethacrylat, bei denen die Farbstoffe in den Oberflächenbereich eindringen. Die Substrate können aber auch aus beliebigen anderen Werkstoffen, wie Metall, Holz, Glas, Porzellan, Keramik oder dergleichen bestehen und dann mit einer Oberflächenbeschichtung eines gegenüber den Druckfarben affinen Kunststoffes versehen sein. Beispiele hierfür sind Stahlplatten, Haushaltgeräte aus Stahl oder Aluminium, Getränkedosen aus Aluminium, Keramikkacheln, Holzspanplatten, Sperrholz, aber auch Faservliese oder Web- oder Wirkstoffe, Natursteine oder Schaumstofformlinge. Auch läßt sich das Verfahren gut zum Bedrucken von Endlosstahl benutzen.

Die Oberflächenbeschichtung solcher Substrate kann mit Hilfe für diesen Zweck bekannter Thermoplasten oder mit Hilfe von vernetzten Duroplasten erfolgen. Beispiele beider Kunststoffklassen finden sich in den eingangs zitierten Druckschriften.

Beispiele von Thermoplasten für die Oberflächenbeschichtung sind etwa Polyacrylnitril, Polyacrylate, Polyester, Polyurethane, Cellulosederivate, Epoxyharze, Polyamide und andere. Unter diesen sind nichtlineare Polyurethane und Polyester bevorzugt.

Beispiele vernetzter Duroplasten sind Epoxyharze, Phenoplasten, Aminoplasten, vernetzte Polyester, Polyphenylensulfidharze, Silikonharze, vernetzte Acrylatharze, Alkydharze, Polyäthylensulfidharze, Polyäthersulfonharze und vernetzte ungesättigte Polyesterharze.

Die Vernetzung der verwendeten Duroplaste kann auf unterschiedliche Weise erfolgen. Zur Anwendung kommen Vernetzungsmittel, die befähigt sind, die linearen Molekularketten des auf dem Substrat zunächst aufgebrachten Vorläufers des vernetzten Duroplasten, welcher reaktionsfähige Zentren hat, durch Bildung intermolekularer Brücken in Netzwerke von dreidimensionaler Struktur zu überführen. Dabei können die Vernetzungsmittel entweder selbst als intermolekulare Brücken in das Netzwerk eingebaut werden oder eine direkte Vereinigung reaktionsfähiger Zentren von Kette zu Kette aktivieren.

Beispielsweise kann das Netzwerk durch Polyadditionsreaktionen oder Polykondensationsreaktionen, aber auch durch radikalische, peroxidkatalysierte Polymerisation gebildet werden.

Zur Beeinflussung der Härtung der Duroplasten können Akzeleratoren, wie beispielsweise Kobaltoktanoat, Dimethylanilin oder Peroxide, zugesetzt werden.

Eine besonders günstige Gruppe von Duroplasten ist die der Siliconharze, besonders jene mit Methyl-, Äthyl- und-Phenylsubstituenten, wie Methylphenylsiliconharze. Sie sind je nach den Substituenten wasserabweisend und schwer brennbar, zeigen eine gute Formfestigkeit bei hohen Temperaturen und verfügen über eine gute Oberflächenhärte neben einer ausgezeichneten Affinität gegenüber den zu verwendenden Dispersionsfarbstoffen. Gut geeignet sind auch Siliconpolyesterharze.

Ein anderes Mittel zur Vernetzung der Duroplaste besteht in der Anwendung von venetzender Bestrahlung, wie Infrarotstrahlen, Ultraviolettstrahlen oder ionisierender Bestrahlung, wie Gammastrahlen, Röntgenstrahlen oder Elektronenstrahlen. Diese Methode ist an sich bekannt und beispielsweise in "defazet Deutsche Farben-Zeitschrift" 1977, Seiten 257 bis 264 und in "Maschinenmarkt", Würzburg, 84 (1978), 64, Seiten 1249 bis 1252 beschrieben. Die Vorteile dieser Vernetzungsmethode bestehen in einer sehr hohen Produktionsgeschwindigkeit und Gleichmäßigkeit der Vernetzung. Die Härtung oder Vernetzung erfolgt bei Raumtemperatur. Es können pigmentierte und nichtpigmentierte Systeme gleichermaßen verwendet werden.

Bei der Elektronenbestrahlung wird der nasse Lackfilm mit einem Schutzgas abgedeckt. Gute Inertisierung in Verbindung mit hoher lonisationsdichte durch die Elektronenstrahlung führt zu einem hohen Vernetzungsgrad der Duroplastmoleküle. Die Erzeugnisse sind nach einer Härtungszeit von ca. 0,2 Sekunden sofort stapelbar und weiter verarbeitbar. Diese Technologie ermöglicht größere Oberflächenhärte, erhöhte Abriebfestigkeit, erhöhte Dichte, verbesserte Beständigkeit gegen Chemikalien, gute Farbstoffaffinität, verminderte Entflammbarkeit und hohe Durchsatzgeschwindigkeiten.

Besonders geeignet für diese Vernetzungsmethode durch Bestrahlung sind ungesättigte Acrylatharze und ungesättigte Polyesterharze, wie sie beispielsweise in dem obigen Artikel "defazet" beschrieben sind, dessen Inhalt hier einbezogen wird.

Bei dem erfindungsgemäßen Verfahren geht man gewöhnlich so vor, daß man das Substrat zunächst wenigstens auf der zu bedruckenden Oberfläche mit einem Vorläufer des vernetzten Duroplasten versieht. Dies kann durch Eintauchen, Aufbürsten, Besprühen, Aufstreichen oder Aufwalzen einer Lösung oder Dispersion des Vorläufers des Duroplasten geschehen. Stattdessen kann aber auch eine Aufbringung ohne Lösungsmittel durch Extrudier-, Laminier-oder Pulverbeschichtung erfolgen.

Dem Vorläufer des Duroplasten können dabei bereits bestimmte Stoffe, wie Pigmente, zugesetzt werden. Stattdessen kann auch unter der Vorläuferbeschichtung eine zur Erzielung farblicher Effekte oder zur Verbesserung der Oberflächenbeschaffenheit geeignete Zwischenschicht, wie beispielsweise eine pigmentierte Zwischenschicht, aufgebracht werden.

Als Farbstoffe verwendet man zweckmäßig Dispersionsfarbstoffe, die zu mehr als 80 % erst oberhalb 200, besonders oberhalb 220° C sublimieren. Die erfindungsgemäß verwendeten Dispersionsfarbstoffe sublimieren zweckmäßig zu mehr als 90 % oberhalb 250° C, vorzugsweise oberhalb 300°C, besonders oberhalb 350°C. Aus apparativen Gründen ist es allerdings zweckmäßig, solche Farbstoffe auszuwählen, die nicht erst oberhalb 500° C, vorzugsweise nicht erst oberhalb 400° C, sublimieren.

Während in den bisher für Transferdruckverfahren eingesetzten Farbstoffen keine ionischen, stark wasserlöslich machenden Gruppen, wie -S0₃H oder -COOH, enthalten sein durften, können beim erfindungsgemäßen Verfahren solche Farbstoffe erfolgreich verwendet werden. Auch kann die Zahl der nicht ionischen polaren Gruppen, wie -N0₂, -CN, -So R (R = Alkyl), -OH, -NH₂- oder -NHR (R = Alkyl), höher sein als bei den bisher verwendbaren Farbstoffen. Neben alkylsubstituierten Aminogruppen, wie Isobutylaminogruppen, können auch lineare Reste enthalten sein, was bisher im Transferdruckverfahren vermieden wurde. Bei Azofarbstoffen sind Cyanogruppen den Nitrogruppen vorzuziehen, und Fluoratome eignen sich besser als Chloratome. Trimethylsilylgruppen können dabei in den Azofarbstoffen den Dampfdruck erhöhen.

Eine bevorzugte Gruppe der erfindungsgemäß verwendeten Dispersionsfarbstoffe sind bestimmte Anthrachinon-, Monoazo- und Azomethinfarbstoffe, doch ist das erfindungsgemäße Verfahren nicht auf diese Farbstoffgruppen beschränkt.

Besonders bevorzugt sind Anthrachinon-, Monoazo- und Azomethinfarbstoffe, deren Moleküle stark mit Amino-, Alkoxy-, Oxalkyl-, Nitro-, Halogen- und Cyanogruppen besetzt sind. Diese Farbstoffgruppen sind in Colour-Index, Voluem 1, Seiten 1655 bis 1742 definiert.

In vielen Fällen kann es zweckmäßig sein, vor der Oberflächenbeschichtung des Substrates mit einer Grundierung vorzubehandeln, die aus einem Thermoplasten mit Titandioxid oder Zinkoxid bestehen kann und als Klarlack bezeichnet wird. Hierfür verwendbare Thermoplasten sind beispielsweise Polyacrylnitril, Polyester, Polyurethane, Cellulosederivate, wie Cellulose-21/2-acetat, Cellulosetriacetat, Nitrocellulose, Polyamide, wie Polycaprolactam, Polyundecanamid oder Polyhexanethylenadipamid, und insbesonder nichtlineare Polyurethane und Polyester.

Als Hilfsträger werden gewöhnlich Papiere verwendet, besonders solche, die möglichst keinen Kunststoffstrich haben. Die Papiere können auch silikonisiert oder teflonisiert sein. Als Hilfsträger kommen aber auch Kunststoffolien oder andere Folienmaterialien in Betracht. Die Bedruckung der Hilfsträger kann mit allen bekannten Druckverfahren im Sinne der Trichromie oder Quadrochromie erfolgen, wie im Rotationstiefdruck- oder Offsetverfahren. Hierbei erreicht man größte Druckgenauigkeit und Bildqualität mit mehreren tausend verschiedenen Farbtönen.

Im allgemeinen wird man bei dem-Transferdruckverfahren größere Flächenmuster übertragen müssen, so daß der Durchmesser des Laserstrahles, der beispielsweise 16 bis 18 mm betragen kann, nicht ausreicht, die gesamte zu bedruckende Fläche zu behandeln. Aus diesem Grund ist es zweckmäßig, den Laserstrahl gegenüber seinem Ursprungsdurchmesser, wie 16 bis 18 mm, zu einem größeren Durchmesser auf zufächern und/oder den Laserstrahl über die zu bestrahlende Fläche des Hilfsträgers streichen zu lassen.

Die Auffächerung auf einen größeren Durchmesser des Strahles kann in bekannter Weise mit Hilfe optischer Linsen erfolgen. Auf diese Weise kann man beispielsweise den Laserstrahl auf einen Durchmesser von 15 bis 20 cm bringen, um ohne Auslenkung des Laserstrahles beispielsweise die Gesamtfläche einer rotierenden Getränkebüchse aus Aluminium zu behandeln.

Das Bestreichen insbesonderer größerer Flächen, wie beim Bedrucken von Metallplatten, kann durch Auslenken des Laserstrahles mit Hilfe eines Schwenkspiegels, eines sogenannten Wobblers, erfolgen. Ein solcher Schwenkspiegel kann beispielsweise bei einer Leistung von 500 Hz in einem Abstand des Substrates von 1 m eine Fläche mit einem Durchmesser von 50 cm, in einem Abstand von 2 m eine Fläche mit einem Durchmesser von 100 cm und in einem Abstand von 4 m eine Fläche mit einem Durchmesser von 200 cm bestreichen. Selbstverständlich können die Methoden der Auffächerung und der Auslenkung des Laserstrahles miteinander kombiniert werden.

Insbesondere bei der Verwendung eines feststehenden, d.h. nicht ausgelenkten Laserstrahles ist es zweckmäßig, einen Laserstrahl zu verwenden, der über seinen Querschnitt möglichst geringe Intensitätsunterschiede besitzt, da sonst die Gefahr besteht, daß der Hilfsträger stark unterschiedlich erwärmt wird, so daß er in bestimmten Bereichen bereits verbrennt, während er in anderen Bereichen noch ungenügend erwärmt wird, um die Farbstoffe ausreichend zu übertragen und die Oberflächenschicht des Substrates aufnahmefähig für die Farbstoffe zu machen. Im Falle der Auslenkmethode ist dies nicht von so entscheidender Bedeutung, da durch den schnellen Ortswechsel der Auftreffstelle des Laserstrahles auf dem Hilfsträger Intensitätsunterschiede im Querschnitt des Laserstrahles ausgeglichen werden.

Es können Laserstrahlen unterschiedlichen Ursprungs, unterschiedlicher Intensität und unterschiedlicher Wellenlänge verwendet werden. Die Wellenlänge wird im allgemeinen im Bereich zwischen 500 und 50 000 nm, vorzugsweise im Bereich von 1000 bis 20 000 nm, besonders bevorzugt im Bereich von 2500 bis 15 000 nm und ganz besonders im Bereich von 8000 bis 12 000 nm, liegen. Beispielsweise kann mit Vorteil ein Laserstrahl eines C0₂-Gaslasers mit einer Wellenlänge von 10 600 nm verwendet werden.

Die Intensität oder Ausgangsdauerleistung des Laserstrahles liegt gewöhnlich im Bereich von 50 bis 15 000 Watt, vorzugsweise im Bereich von 100 bis 1000 Watt, besonders bevorzugt im Bereich von 200 bis 800 Watt, ganz besonders im Bereich von 300 bis 600 Watt. Beispielsweise kann ein Laserstrahl mit einer Ausgangsleistung von 400 bis 500 Watt mit Vorteil eingesetzt werden.

Die erfindungsgemäß verwendeten Laserstrahlen können aus unterschiedlichsten Lasern stammen, wie aus Festkörperlasern, Halbleiterlasern, Farbstofflasern, Gaslasern, Flüssigkeitslasern und chemischen Lasern. Die Verwendung von Laserstrahlen aus Gaslasern, vorzugsweise aus C02-Gasiasern ist bevorzugt.

Durch die Zeichnung wird die Erfindung anhand von vier Ausführungsbeispielen weiter erläutert. In dieser bedeutet
Fig. 1 eine Draufsicht auf eine Vorrichtung zur Durchführung des erfindungsgemäßen Verfahrens zum Bedrucken von zylindrischen Dosen,
Fig. 2 eine Seitenansicht einer anderen Vorrichtung zur Durchführung des Verfahrens nach der Erfindung, ebenfalls zum Bedrucken von Dosen,
Fig. 3 eine Seitenansicht einer weiteren Vorrichtung zur Durchführung des Verfahrens nach der Erfindung zur Bedruckung eines Flachkörpers beispielsweise aus Polymethacrylat und
Fig. 4 eine seitliche Darstellung noch einer weiteren Vorrichtung zur Durchführung des Verfahrens nach der Erfindung zum Bedrucken von Glasflaschen.

In der Vorrichtung gemäß Fig. 1 werden die Dosen 1 durch einen Vorwärmeschrank 2 mit Infrarotstrahlern 3 geführt. Sie gelangen dann in eine Transportschnecke 4, die sie zu dem Transportstern 5 (schrittgetriebegesteuert) überführt, womit die Dosen im Uhrzeigersinn zunächst an weiteren Infrarotstrahlern 6 vorbeigeführt und weiter vorgewärmt werden. Sodann werden sie in der Position 7 mit Hilfe des Vorzugzylinders 11 in Kontakt mit dem bedruckten Hilfsträger 13 gebracht, der von der Mittelspule 8 abgewickelt und auf die Wickelspule 9 aufgewickelt wird, was durch die Photozelle 10 gesteuert wird. In der Position 7 wird mit Hilfe des Lasersublimators 14 der Hilfsträger mit einem Laserstrahl behandelt, der die Farbstoffe in die Kunststoffbeschichtung der Dosen überträgt.

Nach diesem Umdrucken gelangen die Dosen mit Hilfe des Transportsternes 5 in die Austragstation 12.

Bei der in Fig. 2 dargestellten Anlage gelangen Weißblechdosen aus dem Trichter 15 auf die Transporteinrichtung 16 und von dort durch einen Vorwärmschrank 17 mit Infrarotstrahlern 18. In der lonisierungsstation 19 werden die Dosen elektrostatisch aufgeladen und sodann mit Hilfe eines schematisch gezeigten Malteserkreuzes an der Blattanlage 20 vorbeigeführt, die an jeder Dose ein Blatt des bedruckten Hilfsträgers elektrostatisch zum Anhaften bringt. Sodann wird die Dose mit Hilfe des Malteserkreuzes an dem Laser 21 vorbeigeführt, der die Farbstoffe in die Kunststoffoberflächenbeschichtung der Weißblechdose überträgt. Sodann wird die Dose durch die Blattabsaugstation 22 geführt, wo die elektrostatische Aufladung aufgehoben und der Hilfsträger von der Dose abgesaugt wird. Schließlich gelangt die Dose auf die Austrageinrichtung 23 und von dort aus der Maschine.

In der in Fig. 3 dargestellten Vorrichtung wird ein Flachkörper beispielsweise aus Polymethacrylat 24 auf das Taktband 25 aufgelegt, das den Flachkörper im Takt vorrückt. Dabei gelangt der Flachkörper an dem Lasersublimator 26 vorbei, während gleichzeitig der Hilfsträger 27 an den Flachkörper 24 in Anlage kommt. Über den Synchronvorzug 30 wird der auf seiner Unterseite bedruckte Hilfsträger 27 von der Spule 28 abgewickelt und nach dem Umdruck auf die Spule 29 aufgewickelt.

In der in Fig. 4 dargestellten Anlage werden Glasflaschen in der Lackierstation 31 mit einem Überzug eines farbstoffaffinen Kunststoffes beschichtet. Die so oberflächenbeschichteten Glasflaschen 32 gelangen über eine Fördereinrichtung 39 mit Hilfe des Taktgebers 37 zu einer Positioniereinheit 38, bei der sie in Anlage an ein Etikettenband 34 kommen, das von einer Spule 35 abgewickelt und nach dem Umdruck auf eine Spule 36 aufgewickelt wird. In der gleichen Position, in der sich das Etikettenband in Anlage an der Flasche befindet, trifft ein Laserstrahl aus dem Lasersublimator 33 auf die Rückseite des Etikettenbandes, wodurch das Etikett auf die Glasflasche umgedruckt wird.

Durch die folgenden Beispiele wird die Erfindung weiter erläutert.

### Beispiel 1

Aluminium-Getränkedosen, welche aus einer Aluminium-Ronde nach dem Tieffließverfahren nahtlos gezogen werden, erhalten im konventionellen Sinne eine Innenlackierung und werden außen mit einem Epoxyharzlacksystem, weiches spezifischfarbstof faffin ist, lackiert und über Hitze auspolymerisiert. Die weitere Behandlung erfolgt in einer Anlage gemäß Fig. 1 der Zeichnung.

Die vorbehandelten Getränkedosen werden über übliche Transportbänder in einen Vorwärmschrank der Lasersublimationsanlage geführt und über eine Schnecke in einen Rhythmus für das Umdrucksystem gebracht.

Von dort werden die Getränkedosen von einem Malteserkreuz übernommen, über Infrarotstrahler auf 200° C vorgewärmt und der Stelle zugeführt, wo die sich drehende Dose mit Endlos-Transfer-Etikettenpapier in Kontakt kommt.

In der Kontaktzone wird das Umdruckgut von einem Laserstrahl, welcher in die Breite der jeweiligen Dose verzerrt ist, getroffen, und die Sublimation des Farbstoffes erfolgt in weniger als einer Sekunde. Das umgedruckte Transfer-Etikettenpapier wird aufgewickelt und später dem Recyclingprozeß zugeführt, während die umgedruckten Getränkedosen der standardisierten Palettierung zugeführt werden.

### Beispiel 2

Nahtlose, im Tieffließverfahren mehrstufig gezogene Weißblechdosen werden wie üblich innen lackiert und mit einem farbstoffaffinen Lacksystem auf Acrylatbasis außen lackiert. Die weitere Behandlung erfolgt in einer Anlage gemäß Fig. 2 der Zeichnung. Das umdruckfertige Gut wird über eine Dosieranlage (Speicher) in die diskontinuierlich arbeitende Lasersublimationsmaschine geführt und in einem Vorwärmschrank über Infrarotstrahler auf ca. 200°C erhitzt.

Schließlich wird die Getränkedose elektrostatisch aufgeladen, über ein Malteserkreuz an der Blattanlage vorbeigeführt und etikettiert.

In der nächsten Taktstation kommt die rollende Dose mit dem Laserstrahl von 500 kW und einer Streubreite jeweils auf Dosenbreite eingestellt in Kontakt. Der Umdruck erfolgt in weniger als einer Sekunde. Anschließend wird durch Ionisierung das elektrostatische Feld aufgehoben und das Umdruckpapier über Vakuum in die Blattabsaugestation gelenkt.

Die umgedruckten Getränkedosen werden wie standardisierte der Palettierung zugeführt.

### Beispiel 3

Nach der neuen Lasersublimationsmethode ist es möglich geworden, gegossenes oder extrudiertes Polymethacrylat thermisch umzudrucken und anschließend unter Vakuum oder über Preßluft im gummielastischen Zustand zu verformen. Das Umdrucken erfolgt in einer Anlage gemäß Fig. 3 der Zeichnung.

Die Polymethacrylatplatten laufen über ein synchronisiertes Taktband in die Lasersublimationsmaschine. In einer Umdruckzone werden sie mit synchron laufendem Endlospapier, auf welchem Dekore mit Dispersionsfarbstoffenim Rotationstiefdruckverfahren gedruckt sind, in Kontakt gebracht.

Die Umdruckzone wird von einem Laserstrahl bestrichen, welcher über Speziallinsen und ein elektromagnetisches System in definierte Schwingungen gebracht wird. Die Energie soll nicht unter 500 kW liegen. Der Vorzug erfolgt synchron zur Laserumdruckgeschwindigkeit. Das umgedruckte Transferdekorpapier wird wieder aufgewickelt und dem Recyclingprozeß zugeführt.

### Beispiel 4

Getränkeflaschen aus Glas werden in einer Anlage gemäß Fig. 4 der Zeichnung über eine Lackierstation ganz oder teilweise mit einem farbstoffaffinen Lacksystem unter besonderer Berücksichtigung eines Haftvermittlers oberflächenveredelt. Die Glasflaschen laufen in einem Hitzeofen zur Polymerisation der Veredelungsschicht und werden über ein Taktsystem mit einem Endlosetikettierband in Berührung gebracht, welches mit Dispersionsfarbstoffen bedruckt ist.

An den Kontaktstellen zwischen Papier und der sich drehenden Dose geschieht die Laserbestrahlung, wodurch sich der Umdruck unterhalb einer Sekunde thermisch vollzieht.

Während das umgedruckte Transferpapier endlos aufgewickelt wird, um dem Recyclingprozeß zugeführt zu werden, läuft die dekorierte Glasflasche in die Verpackungsstation.

Die gleiche Anlage ist nach geringer Umrüstung in der Lage, auch beispielsweise Bier-und andere Getränkegläser zu dekorieren.

## Patentansprüche

1. Verfahren zum Bedrucken eines Substrates mit einer gegenüber den Druckfarben affinen Kunststoffoberfläche nach dem Transferdruckverfahren unter Auflegen eines mit bei den Verfahrensbedingungen sublimierbaren Farbstoffen bedruckten Hilfsträgers auf die Kunststoffoberfläche und Übertragung der Farbstoffe in die Kunststoffoberfläche, dadurch gekennzeichnet, daß man die unbedruckte Rückseite des Hilfsträgers mit einem Laserstrahl einer Intensität behandelt, die ausreicht, die Farbstoffe wenigstens teilweise in die Kunststoffoberfläche des Substrates eindringen zu lassen.

2. Verfahren nach Anspruch 1, dadurch gekennzeichnet, daß man die Substratoberfläche vor der Laserstrahlbehandlung auf eine Temperatur unterhalb der Sublimationstemperatur der Farbstoffe vorwärmt.

3. Verfahren nach Anspruch 2, dadurch gekennzeichnet, daß man die Substratoberfläche mit Infrarotstrahlen vorwärmt.

4. Verfahren nach einem der Ansprüche 1 bis 3, dadurch gekennzeichnet, daß man den Laserstrahl gegenüber seinem Ursprungsdurchmesser zu einem größeren Durchmesser auffächert und/oder den Laserstrahl über die zu bestrahlende Fläche des Hilfsträgers streichen läßt.

5. Verfahren nach einem der Ansprüche 1 bis 4, dadurch gekennzeichnet, daß man den Laserstrahl mit einer Intensität oder Ausgangsleistung von 50 bis 15 000 Watt, vorzugsweise von 100 bis 1000 Watt, besonders bevorzugt von 200 bis 800 Watt, besonders von 300 bis 600 Watt, verwendet.

6. Verfahren nach einem der Ansprüche 1 bis 5, dadurch gekennzeichnet, daß man einen Laserstrahl mit möglichst geringen Intensitätsunterschieden über seinen Querschnitt verwendet.

7. Verfahren nach einem der Ansprüches 1 bis 6, dadurch gekennzeichnet, daß man einen Laserstrahl mit einer Wellenlänge im Bereich von 500 bis 50 000 nm, vorzugsweise von 1000 bis 20 000 nm, besonders bevorzugt von 2500 bis 15 000 nm, besonders von 8000 bis 12 000 nm,verwendet.

8. Verfahren nach einem der Ansprüche 1 bis 7, dadurch gekennzeichnet, daß man den Hilfsträger 0,001 bis 10 Sek., vorzugsweise 0,001 bis 1 Sek., besonders bevorzugt 0,01 bis 0,1 Sek., mit dem Laserstrahl behandelt.

9. Verfahren nach einem der Ansprüche 1 bis 8, dadurch gekennzeichnet, daß man die zu bestrahlende Fläche des Hilfsträgers durch Auslenken des Laserstrahles mittels eines Schwenkspiegels bestreicht.

10. Verfahren nach einem der Ansprüche 1 bis 9, dadurch gekennzeichnet, daß man einen Laserstrahl eines Gaslasers, vorzugsweise eines C0₂-Gaslasers verwendet.

11. Verfahren nach einem der Ansprüche 1 bis 10, dadurch gekennzeichnet, daß man mit einem Laserstrahl solcher Intensität und solange behandelt, daß der Hilfsträger bis unterhalb seines Flammpunktes oder Zersetzungspunktes erhitzt wird.

## Claims

1. A method of printing on a substrate with a plastics surface which has affinity to the printing inks, using the transfer printing process, by applying to the plastics surface an auxiliary carrier printed with dyes which can be sublimated under the conditions of the method, and transferring the dyes into the plastics surface, characterised in that the unprinted rear side of the auxiliary carrier is treated with a laser beam of an intensity which is sufficient to cause the dyes at least partially to penetrate into the plastics surface of the substrate.

2. A method according to claim 1 characterised in that prior to the laser beam treatment the substrate surface is preheated to a temperature below the sublimation temperature of the dyes.

3. A method according to claim 2 characterised in that the substrate surface is preheated with infra-red beams.

4. A method according to one of claims 1 to 3 characterised in that the laser beam is spread to provide a larger diameter than its original diameter and/or the laser beam is caused to pass over the surface of the auxiliary carrier, which is to be irradiated.

5. A method according to one of claims 1 to 4 characterised by using the laser beam with an intensity or output power of from 50 to 15,000 watts, preferably from 100 to 1000 watts, particularly preferably from 200 to 800 watts, more especially from 300 to 600 watts.

6. A method according to one of claims 1 to 5 characterised by using a laser beam with minimum possible differences in intensity over its cross-section.

7. A method according to one of claims 1 to 6 characterised by using a laser beam with a wavelength in the range of from 500 to 50,000 nm, preferably from 1000 to 20,000 nm, particularly preferably from 2500 to 15,000 nm, more especially from 8000 to 12,000 nm.

8. A method according to one of claims 1 to 7 characterised in that the auxiliary carrier is treated with the laser beam for from 0.001 to 10 seconds, preferably from 0.001 to 1 second, particularly preferably from 0.01 to 0.1 second.

9. A method according to one of claims 1 to 8 characterised in that the surface of the auxiliary carrier, which is to be irradiated, is swept by the laser beam by deflection thereof by means of a pivotal mirror.

10. A method according to one of claims 1 to 9 characterised by using a laser beam of a gas laser, preferably a C0₂ gas laser.

11. A method according to one of claims 1 to 10 characterised in that the auxiliary carrier is treated with a laser beam of such an intensity and for such a period of time that the auxiliary carrier is heated to below its flash point or decomposition point.

## Revendications

1. Procédé pour apposer une impression sur un substrat possédant une surface en matière plastique présentant une affinité vis-à-vis des encres d'impression, selon le procédé d'impression par transfert, moyennant la mise en place d'un support auxiliaire imprimé à l'aide de colorants pouvant être sublimés dans les conditions opératoires, sur la surface en matière plastique et le transfert des colorants sur la surface en matière plastique, caractérisé en ce qu'on traite le verso non imprimé du support auxiliaire avec un faisceau laser possédant une intensité suffisante pour faire pénétrer au moins partiellement les colorants dans la surface en matière plastique du substrat.

2. Procédé selon la revendication 1, caractérisé en ce qu'on chauffe préalablement la surface du substrat, avant le traitement au moyen du faisceau laser, à une température inférieure à la température de sublimation des colorants.

3. Procédé selon la revendication 2, caractérisé en ce qu'on chauffe préalablement la surface du substrat à l'aide d'un rayonnement infrarouge.

4. Procédé selon l'une des revendications 1 à 3, caractérisé en ce qu'on étale le faisceau laser pour lui donner un diamètre supérieur à son diamètre initial et/ou qu'on amène le faisceau laser à balayer la surface, devant être irradiée, du support auxiliaire.

5. Procédé selon l'une des revendications 1 à 4, caractérisé en ce qu'on utilise le faisceau laser possédant une intensité ou une puissance de sortie comprise entre 50 et 15000 watts et de préférence entre 100 et 1000 watts et notamment de préférence entre 200 et 800 watts et notamment entre 300 et 600 watts.

6. Procédé selon l'une des revendications 1 à 5, caractérisé en ce qu'on utilise un faisceau laser présentant des différences d'intensité aussi faibles que possible sur sa section transversale.

7. Procédé selon l'une des revendications 1 à 6, caractérisé en ce qu'on utilise un faisceau laser possédant une longueur d'onde située dans la gamme comprise entre 500 et 50000 nm, de préférence entre 1000 et 20000 nm, notamment de préférence entre 2500 et 15000 nm et notamment entre 8000 et 12000 nm.

8. Procédé selon l'une des revendications 1 à 7, caractérisé en ce qu'on traite le support auxiliaire avec le faisceau laser pendant une durée comprise entre 0,001 et 10 secondes, de préférence entre 0,001 et 1 seconde, notamment de préférence entre 0,001 et 0,1 seconde.

9. Procédé selon l'une des revendications 1 à 8, caractérisé en ce qu'on amène le faisceau laser à balayer la surface à irradier du support auxiliaire, en déviant le faisceau à l'aide d'un miroir pivotant.

10. Procédé selon l'une des revendications 1 à 9, caractérisé en ce qu'on utilise un faisceau laser d'un laser à gaz, de préférence d'un laser à gaz au C0₂

11. Procédé selon l'une des revendications 1 à 10, caractérisé en ce qu'on exécute le traitement avec un faisceau laser possédant une intensité telle et agissant pendant une durée telle que le support auxiliaire est chauffé jusqu à une température inférieure à son point d'inflammation ou à son point de désagrégation.
